# EUROPÄISCHE PATENTSCHRIFT

(11) **EP 1 161 159 B1**
(45) Veröffentlichungstag und Bekanntmachung des Hinweises auf die Patenterteilung: **14.08.2002**
(21) Anmeldenummer: 00910772.3
(22) Anmeldetag: 06.03.2000
(51) Int. Cl.: A45D 40/26

(54) **APPLIKATORBÜRSTE FÜR FLÜSSIGE ODER PASTÖSE MITTEL, INSBESONDERE FÜR DEKORATIVE KOSMETIKA WIE MASCARA, UND VERFAHREN ZU IHRER HERSTELLUNG**
APPLICATOR BRUSH FOR LIQUID OR PASTY MEANS, ESPECIALLY FOR DECORATIVE COSMETICS SUCH AS MASCARA AND METHOD FOR PRODUCING SAME
PINCEAU APPLICATEUR POUR PRODUITS LIQUIDES OU PATEUX, EN PARTICULIER POUR COSMETIQUES DE MAQUILLAGE TELS QUE LE MASCARA, ET SON PROCEDE DE PRODUCTION

(30) Priorität: 16.03.1999 DE 19911763
(43) Veröffentlichungstag der Anmeldung: 12.12.2001
(73) Patentinhaber: CORONET-WERKE GmbH, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP0001873
(87) Internationale Veröffentlichungsnummer: WO0054623

(56) Entgegenhaltungen:
- EP-A- 0 038 524
- EP-A- 0 244 864
- US-A- 4 403 624
- US-A- 4 635 659
- US-A- 4 810 122
- US-A- 4 964 429

## Beschreibung

Die Erfindung betrifft eine Applikatorbürste für flüssige oder pastöse Mittel, insbesondere für dekorative Kosmetika wie Mascara. Darüber hinaus betrifft die Erfindung ein Verfahren zur Herstellung einer entsprechenden Applikatorbürste.

Die US-A-4 635 659 beschreibt eine Applikatorbürste mit den Merkmalen der Oberbegriffes des Anspruchs 1.

Derartige Applikatorbursten sind auf verschiedenen Anwendungsgebieten einsetzbar. Beispielhaft soll im folgenden von der Applikation von Wimperntusche, der sogenannten Mascara, ausgegangen werden. In gleicher Weise ist die erfindungsgemäße Applikatorbürste jedoch auch für das Färben von Haarsträhnen, für das Auftragen von Pharmazeutika oder für die Aufbringung von Reinigungsmitteln zu verwenden.

Eine Applikatorbürste für Mascara sollte gleichzeitig mehrere Voraussetzungen erfüllen, um die Mascara in vorteilhafter Weise auftragen zu können. Zum einen sollte die Applikatorbürste die Wimpern und gegebenenfalls die Augenbrauen zumindest vor dem Auftragen der Mascara kämmen und somit in gewünschter Weise ausrichten. Darüber hinaus soll die Applikatorbürste soviel Mascara aufnehmen können, daß sämtliche Wimpern oder Haare mit der Applikatorbürste gefärbt werden können, ohne diese mehrfach in den Mascara-Vorratsbehälter eintauchen zu müssen. Dabei soll der Auftrag der Mascara gleichmäßig und klecksfrei erfolgen, was nur gewährleistet werden kann, wenn nicht zuviel Mascara an der Applikatorbürste anhaftet, weshalb diese in der Regel beim Herausziehen aus dem Vorratsbehälter abgestreift wird.

Da die Applikatorbürste als frei auskragendes Bauteil mit einem endseitigen Handgriff ausgebildet ist, muß sie eine ausreichende Stabilität besitzen, um die bei Benutzung einwirkenden Kräfte aufnehmen zu können, ohne daß die Gefahr eines Abbrechens besteht. Andererseits muß die Applikatorbürste so flexibel sein, daß sie sich an die Krümmungen der Augenlieder und Augenbrauen anpassen läßt und bei fehlerhafter Anwendung ausreichend nachgiebig ist, um Verletzungen im Augenbereich zu vermeiden.

Um allergische Reaktionen bei Benutzern auszuschließen, sollte die Applikatorbürste möglichst metallfrei sein und es sollte sichergestellt werden, daß Schimmelpilz- und Bakterienbefall weitestgehend ausgeschlossen ist, was beispielsweise dadurch erreicht werden kann, daß das Anhaften von ungenutzten Mascara-Restmengen an der Applikatorbürste verhindert wird, da diese Restmengen einen guten Nährboden für Schimmelpilze und Bakterien bieten.

Neben der Verwendung zum Auftragen von Mascara auf die Wimpern sollte die Applikatorbürste auch zum Aufbringen von Mascara auf Augenlider bzw. als sogenannter Eyeliner einsetzbar sein.

Da die Applikatorbürste nach Entleerung des Vorratsbehälters zusammen mit diesem in der Regel weggeworfen wird und im Vergleich zu der Mascara in der Herstellung relativ teuer ist, ist es notwendig, die Applikatorbürste so kostengünstig wie möglich herzustellen.

Die bekannten Applikatorbürsten erfüllen allenfalls einen Teil der vorgenannten Anforderungen und sind darüber hinaus mit weiteren Nachteilen verbunden.

Einerseits ist es bekannt, eine Vielzahl von kurzen Borsten zwischen mehreren Drähten anzuordnen und diese dann derart zu verdrillen, daß die Borsten zwischen den Drähten gehalten werden. Eine derartige gedrehte Applikatorbürste, die heutzutage in den überwiegenden Fällen als Mascara-Applikator Anwendung finden, ist beispielsweise in der US 4 982 838 beschrieben. Ein wesentlicher Nachteil einer gedrehten Appliktorbürste besteht darin, daß aufgrund der kompakten Anordnung von Borsten ein nicht unerheblicher Anteil der Mascara bei Benutzung in den zwischen den Borsten gebildeten Stauräumen zurückgehalten wird, in denen sich Verunreinigungen, beispielsweise Sporen oder Bakterien, entwickeln können. Darüber hinaus ist mit einer derartigen Applikatorbürste aufgrund der Veilzahl von dicht gepackten Borsten ein gleichmäßiges Kämmen der Wimpern oder Haare nicht zu erzielen, da die Borsten mit den Wimpern oder Haaren nicht in kammartigen Eingriff treten können.

Um die Kämmwirkung zu verbessern, ist gemäß der DE 80 26 372 U1 versucht worden, einen asymmetrischen Borstenbesatz in die verdrillten Drähte einzudrehen. Eine derartige Konstruktion ist sehr aufwendig und verbessert die Kämmwirkung praktisch nicht, da die Vielzahl der Borsten auf der Oberfläche eine die Wimpern oder Haare abweisende Fläche bilden, so daß die Haare nicht in ausreichendem Maße zwischen die Borsten eindringen können, wie es für eine gute Kämmwirkung notwendig wäre.

Gedrehte Appliktorbürsten sind desweiteren relativ teuer in der Herstellung, da die Drähte und die Borsten einzeln erzeugt und die Borsten anschließend auf konstruktiv aufwendigen Anlagen in die Drähte eingedreht werden müssen. Dabei müssen die Borstenenden zusätzlich entgratet und geschliffen werden, um scharfkantige Enden und die damit verbundene Verletzungsgefahr zu vermeiden. Desweiteren besteht bei gedrehten Applikatorbürsten ein zusätzlicher Nachteil darin, daß die aus den verdrillten Metalldrähten gebildete Metallseele bei Gebrauch abknicken kann, was einerseits zur Unbrauchbarkeit der Applikatorbürste führt und andererseits eine hohe Gefährdung der Augenpartie des Anwenders mit sich bringt.

Um die Nachteile von gedrehten Applikatorbürsten mit Borstenbesatz zu vermeiden, ist eine Applikatorbürste mit aufgespritzten Fingern entwickelt worden, die in der DE 80 10 740 U1 beschrieben ist. Eine derartige Applikatorbürste besitzt einen relativ steifen, rohrförmigen Träger, auf den ein Kunststoffmantel mit radial nach außen vorstehenden, einstückig angeformten Fingern aufgespritzt ist, wobei die Finger einen über ihre Länge konstanten Querschnitt besitzen. Mit einer derartigen Applikatorbürste ist der Versuch gemacht worden, eine verbesserte Kämmwirkung zu erzielen, indem die einzelnen Finger weit genug auseinanderstehen, wobei dann jedoch die Aufnahme von Mascara in den Zwischenräumen zwischen den Fingern unzureichend ist. Wenn die Finger in einem geringeren gegenseitigen Abstand angeordnet werden, kann zwar eine ausreichende Menge an Mascara aufgenommen werden, jedoch ist dann die Kämmwirkung unzureichend, weil die Wimpern und Haare nicht oder nur schwer zwischen die Finger eindringen können. Gemäß der DE 80 10 740 U1 ist versucht worden, durch Profilierung der Finger die Aufnahmefähigkeit für Mascara zu erhöhen, aber auch diese Maßnahme kann die vorgenannten Probleme zwar geringfügig mindern, jedoch nicht grundsätzlich beseitigen.

Die wünschenswerte Aufeinanderfolgung der Kämmwirkung mit anschließender Mascaraaufbringung und gegebenenfalls nochmaliger abschließender Kämmwirkung kann die Applikatorbürste gemäß der DE 80 10 740 U1 nicht gewährleisten. Darüber hinaus ist sie aufgrund des relativ steifen, zentralen Trägers bei Aufbringung geringer Kräfte nicht oder nur in geringem Maße biegbar, so daß eine optimale Anpassung an die Krümmung der Augenlieder bzw. der Wimpern nicht gegeben ist.

Der Erfindung liegt die Aufgabe zugrunde, eine Applikatorbürste der genannten Art zu schaffen, mit der sowohl eine gute Kämmwirkung als auch eine gute und gleichmäßige Aufbringung des aufzubringenden Mittels zuverlässig zu erzielen ist.

Diese Aufgabe wird bei einer Applikatorbürste genannten Aufbaus erfindungsgemäß durch die Merkmalen des Anspruchs 1 gelöst.

Die sich nach außen verjüngende Form der Finger bewirkt, daß die Fußabschnitte der Finger, an denen diese mit dem Träger verbunden sind, einen geringeren gegenseitigen Abstand als die freien Enden der Finger aufweisen. Der größere Abstand an den freien Enden der Finger stellt sicher, daß diese mit den Haaren und Wimpern in einfacher Weise in kämmenden Eingriff treten können. Darüber hinaus wird im Bereich der Spitzen der Finger aufgrund des relativ großen gegenseitigen Abstandes keine oder nur eine geringe Menge Mascara aufgenommen, die sich mit einem üblicherweise vorhandenen Abstreifer fast vollständig entfernen läßt, so daß der Spitzenbereich der Finger bei Gebrauch im wesentlichen mascarafrei ist und eine reine Kämmwirkung ausführt. Dies hat zur Folge, daß die Wimpern und Haare gekämmt werden, bevor sie mit der im Fußbereich der Finger aufgenommenen Mascara in Kontakt kommen. Es hat sich gezeigt, daß sich auf diese Weise eine sehr gute Vorpositionierung der Wimpern vor dem eigentlichen Mascaraauftrag erzielen läßt.

Darüberhinaus ermöglicht es der relativ geringe Abstand zwischen benachbarten Fingern in deren Fußbereich, eine ausreichend große Menge als Mascara aufzunehmen, so daß das mehrmalige Eintauchen der Applikatorbürste in den Vorratsbehälter in der Regel nicht notwendig ist.

Ein weiterer Vorteil der erfindungsgemäßen Applikatorbürste ist darin zu sehen, daß die Wimpern und Haare auch nach der Mascara-Applikation nochmals gekämmt werden, wenn die Applikatorbürste mit nachlassendem Druck mit den Spitzen der Finger durch die Wimpern gezogen wird.

Die Ausbildung des Trägers und der Finger als einstückiges Bauteil aus einem weich-elastischen Kunststoff stellt sicher, daß die Applikatorbürste sich den Krümmungen der Augenlider bereits bei geringen Druckkräften anpassen kann, wobei ein Abbrechen der Applikatorbürste zuverlässig vermieden ist. Bei Aufbringung eines übermäßigen Druck verformt sich die Applikatorbürste, kehrt jedoch nach Entlastung wieder in ihre Ausgangsform zurück.

Wie bereits ausgeführt, soll der Träger mit den Fingern als einstückiges Kunststoff-Teil ausgebildet sein. Um die Stabilität des Trägers dem gewünschten Anwendungszweck anpassen zu können, kann darüber hinaus vorgesehen sein, in den Träger örtliche Versteifungseinlagen einzubringen. Durch die Form, Anordnung und Größe der Versteifungseinlagen kann die Flexibilität der Applikatorbürste in einfacher Weise exakt auf den gewünschten Anmeldungszweck ausgerichtet werden.

Vorzugsweise ist vorgesehen, daß die Versteifungseinlage stabförmig ausgebildet ist und sich in Längsrichtung des Trägers erstreckt. Dabei kann sie aus dem Träger hervorstehen, so daß der hervorstehende Teil der Versteifungseinlage einen Halte- oder Befestigungsabschnitt bildet, an dem die Applikatorbürste entweder direkt erfaßt oder an einem anderen Halteteil angebracht werden kann.

In bevorzugter Ausgestaltung der Erfindung ist vorgesehen, daß die Versteifungseinlage aus einem Kunststoff, und insbesondere einem faserverstärktem Kunststoff, beispielsweise glasfaserverstärktem Polypropylen, besteht und daß der Träger mit den Fingern auf die Versteifungseinlage aufgespritzt ist. Die Versteifungseinlage erstreckt sich vorzugsweise über mehr als die halbe Länge des Trägers und insbesondere über ca. 80% dessen Länge, wobei das Material des Trägers die Versteifungseinlage in ausreichender Stärke überdeckt; um der Applikatorbürste ingesamt eine ausreichende Elastizität und Flexibilität zu verleihen. Vorzugsweise ist vorgesehen, daß der Durchmesser des Trägers das drei- bis fünffache des Durchmessers der Versteifungseinlage beträgt, so daß die Überdeckung der Versteifungseinlage mit dem elastischen Kunststoff des Trägers eine Stärke des Ein- bis Zweifachen des Durchmessers der Versteifungseinlage umfaßt.

In bevorzugter Ausgestaltung der Erfindung ist vorgesehen, daß die Finger sich von ihrem Fußbereich sich bis zu ihrem Spitzenbereich im wesentlichen über ihre gesamte Länge verjüngen, jedoch ist es auch möglich, daß die Finger abschnittsweise, zum Beispiel im Fußbereich, einen konstanten Querschnitt aufweisen.

Als Querschnittsform für die Finger sind eine Vielzahl von Ausgestaltungen denkbar. Insbesondere ist vorgesehen, daß die Finger einen Kreis- oder einen Polygonquerschnitt besitzen, so daß sie kegel- oder pyramidenförmig ausgestaltet sind. Es ist jedoch auch möglich, die Finger mit einem kreuzförmigen, einem C- oder Y-förmigen oder einem ringförmigen Querschnitt auszugestalten. Dabei kann die Querschnittsform insbesondere unter dem Aspekt einer möglichst großen Aufnahme bzw. einer kontinuierlichen Abgabe des aufzubringenden Mittels gewählt werden. Die gesamte Applikatorbürste kann mit Fingern einer einheitlichen Querschnittsform ausgestaltet sein, alternativ ist es jedoch auch möglich, auf dem Träger Finger mit unterschiedlichen Querschnittsformen anzuordnen.

Das Aufspritzen der Finger im Gegensatz zu den eingangs genannten eingedrehten Borsten ermöglicht es, daß die Finger eine genau definierte Position zueinander einnehmen, wodurch es möglich ist, die Mascara-Aufnahme- und Abgabeeigenschaften exakt einzustellen und darüber hinaus überschüssige Mascara mittels eines Abstreifers in weitem Umfang wieder zu entfernen. Hinsichtlich der gegenseitigen Ausrichtung der Finger kann in bevorzugter Ausgestaltung der Erfindung vorgesehen sein, daß die Finger in mehreren, in Axialrichtung des Trägers beabstandeten Ebenen angeordnet sind, wobei durch die Wahl des Abstandes der Ebenen die Applikationseigenschaften der Applikatorbürste auf das aufzutragende Mittel eingestellt werden können. Die in einer Ebene liegenden Finger sind vorzugsweise über den Umfang des Trägers gleichverteilt, wobei insbesondere drei bis sechs Finger in einer Ebene liegen. In aufeinanderfolgenden Ebenen kann die Anordnung der jeweiligen Finger gleich sein, es ist jedoch auch ein Versatz in Umfangsrichtung des Trägers möglich.

In einer ersten Ausgestaltung ist vorgesehen, daß die Finger in mehreren in Längsrichtung des Trägers verlaufenden Reihen fluchtend angeordnet sind. Dies ist insbesondere gegeben, wenn mehrere mit Fingern besetzte Ebenen ohne gegenseitigen Versatz vorgesehen sind. Alternativ ist es jedoch auch möglich, die Finger in zumindest einer spiralförmig um den Träger umlaufenden Reihe anzuordnen. Dabei kann desweiteren vorgesehen sein, daß sowohl in Längsrichtung des Trägers als auch in Umfangsrichtung fingerfreie Abschnitte vorgesehen sind.

Es ist bekannt, daß der Durchmesser von menschlichen Wimpern etwa 0,05 mm bis 0,08 mm und von Augenbrauen etwa 0,03 mm bis 0,10 mm beträgt. In vorteilhafter Ausgestaltung der Erfindung ist vorgesehen, daß der Abstand zwischen benachbarten Fingern in deren Fußbereich zwischen 0,03 mm und 0,1 mm liegt und insbesondere ca. 0,05 mm beträgt. Auf diese Weise ist erreicht, daß einzelne Haare zwischen den Fußbereichen der Finger Platz finden, während andererseits das Risiko des gleichzeitigen Einfädelns mehrerer Haare zwischen zwei Finger gering ist. Gegebenenfalls kann für die Behandlung der Wimpern und die Behandlung der Augenbrauen jeweils ein eigener, hinsichtlich des Abstandes der Finger optimal an die jeweiligen Haare angepaßter Bereich vorgesehen sein, indem die Finger auf dem Träger in zumindest zwei Bereichen mit unterschiedlichem gegenseitigen Abstand angeordnet sind.

In bevorzugter Ausgestaltung der Erfindung können Finger unterschiedlicher radialer Länge vorgesehen sein. Auf diese Weise können die längeren Finger das Kämmen und Ausrichten der Wimpern und Haare übernehmen, bevor die kürzeren Finger die Applikation der Mascara durchführen. Dies ist insbesondere gegeben, wenn kurze und lange Finger in Axialrichtung des Trägers alternierend angeordnet sind.

Eine weitere Möglichkeit der Anpassung der Applikationseigenschaften der Applikatorbürste besteht darin, die Oberfläche der Finger nicht glatt, sondern strukturiert auszubilden. Dabei kann die Oberfläche beispielsweise gewellt, geringelt oder gezahnt sein. Insbesondere kann vorgesehen sein, daß die Finger oberflächliche Vertiefungen zur Aufnahme von aufzutragendem Mittel aufweisen. Die Vertiefungen, die beispielsweise in Form kleiner Sacklöcher ausgestaltet sind, bilden einen Stauraum zur Speicherung von Mascara, aus dem eine allmähliche, gleichmäßige Abgabe erfolgt.

Um auch sehr feine Haare mit der Applikatorbürste erfassen und kämmen zu können, kann in Weiterbildung der Erfindung vorgesehen sein, daß die Finger an ihren freien Enden mehrfach gespalten sind, so daß die Finger an ihrer Spitze vorzugsweise büschelartig ausgestaltet sind.

In einer möglichen Ausgestaltung bestehen die Finger und der Träger aus einem einheitlichen Kunststoff-Material. Alternativ kann jedoch auch vorgesehen sein, auf dem Träger Finger aus unterschiedlichen Kunststoff-Materialien anzuordnen, wodurch unterschiedliche Wirkungen hinsichtlich des Kämmens und des Applizierens erreicht und einem Benutzer sichtbar gemacht werden können.

Das vordere freie Ende des Trägers ist in der Regel abgerundet, um die Verletzungsgefahr auszuschließen. Erfindungsgemäß kann auch dieser Bereich zum Applizieren verwendet werden, wenn am vorderen freien Ende des Trägers mehrere sich axial erstreckende Finger angeformt sind. Dies ermöglicht es, mit der Applikatorbürste relativ dünne Mascarastriche zu ziehen, so daß die Applikatorbürste auch als Eyeliner verwendet werden kann.

Üblicherweise wird die Mascara im Fußbereich der Finger aufgenommen, indem die Applikatorbürste in einen Mascara-Vorratsbehälter eingetaucht wird. Alternativ ist es jedoch auch möglich, die Mascara in inneren Kanälen zu den Fingern zu führen und dort austreten zu lassen. Dies kann beispielsweise dadurch erreicht werden, daß der Träger einen oder mehrere innere Axialkanäle besitzt, in denen das aufzutragende Mittel zuführbar ist, und daß in den Fingern und/oder den dazwischenliegenden Abschnitten Austrittskanäle ausgebildet sind, die die Axialkanäle mit der Außenseite der Applikatorbürste verbinden. Die Austrittskanäle münden dabei entweder im Fußbereich zwischen zwei benachbarten Fingern, sie können sich jedoch auch durch die Finger bis zu deren Spitzenbereich erstrecken. Die Förderung der Mascara in den Axialkanälen und den Austrittskanälen kann dadurch unterstützt werden, daß ein Benutzer einen Abschnitt des Axialkanals in einem dafür ausgestalteten Bereich des Trägers zusammendrückt, so daß eine Pumpwirkung erzielt wird.

In einer weiteren Ausgestaltung der Erfindung ist vorgesehen, daß der Träger einen inneren Axialkanal besitzt, in dem eine Halterung, insbesondere eine Haltestange, zumindest eines Zusatzapplikators axial verschieblich geführt ist, so daß der Zusatzapplikator am vorderen Ende der Applikatorbürste ausfahrbar und in den Axialkanal einziehbar ist. Der Zusatzapplikator kann dabei insbesondere als Eyeliner dienen oder in sonstiger Weise an eine weitere Applikationsfunktion angepaßt sein.

In Weiterbildung der Erfindung sind zwei koaxiale Halterungen in dem inneren Axialkanal vorgesehen, die an ihrem vorderen Ende jeweils einen Zusatzapplikator tragen. Die koaxialen Halterungen sind sowohl relativ zueinander als auch jeweils relativ zum Träger verschiebbar, so daß wahlweise eine der beiden Zusatzapplikatoren oder auch beide Zusatzapplikatoren ausgefahren oder in. den Träger eingezogen werden können.

Bei Nichtgebrauch muß die Applikatorbürste in einem sie im wesentlichen dicht umgebenden Gehäuse aufgenommen werden. Dies wird bei bekannten Applikatorbürsten durch Einstecken in ein Gehäuse erreicht. In Weiterbildung der Erfindung ist vorgesehen, daß der Träger an seinem hinteren Ende ein Führungsteil aufweist, das in einem Gehäuse verschieblich aufgenommen ist. Durch Verschieben des Führungsteils innerhalb des Gehäuses kann der Träger mit den Fingern zwischen einer aus dem Gehäuse hervorstehenden Gebrauchsstellung und einer in das Gehäuse eingezogenen Ruhestellung verstellt werden. Mit einer derartigen ausschiebbaren Applikatorbürste ist der Vorteil verbunden, daß der Benutzer die Applikatorbürste nicht vom Vorratsbehälter trennen und diesen dann während des Gebrauchs der Applikatorbürste in der Hand halten muß muß. Darüber hinaus ist mit der erfindungsgemäßen Ausgestaltung eine Einhandbedienung der Applikatorbürste möglich. Desweiteren kann die Applikatorbürste auf diese Weise sehr schnell in ihre Gebrauchsstellung gebracht werden.

Die Abdeckung des Gehäuses und der darin eingezogenen Applikatorbürste gegenüber der Umgebung wird vorzugsweise mit einer am Gehäuse angeordneten, beim Ausschieben der Applikatorbürste vom Träger durchdrungenen Abstreifer-Membran erreicht, die einen Durchgang entsprechend der Anordnung der Finger am Träger aufweist. Die Membran streift beim Ausfahren des Trägers bzw. der Finger überschüssige Mascara ab und hält sie im Gehäuse zurück. Vorzugsweise ist die Membran nur eingeschnitten oder eng geschlitzt, so daß sie im unverformten Zustand eine ausreichende Abdichtung des Gehäuseinnenraums gewährleistet und andererseits das Ausfahren und Einziehen des Trägers mit den Fingern ermöglicht.

Es hat sich gezeigt, daß der erfindungsgemäße Applikator in einem einzigen Arbeitsgang im Ein- oder Mehrkomponenten-Spritzgußverfahren hergestellt werden kann, so daß eine insgesamt kostengünstige Herstellung möglich ist. Dabei wird die aus einem ersten Kunststoff bestehende Versteifungseinlage zur Bildung des Trägers und der einstückig damit verbundenen Finger mit einem elastischen zweiten Kunststoff umspritzt. Die Versteifungseinlage kann entweder vorgefertigt und dann in die Spritzgußform eingebracht werden, es ist jedoch auch möglich, die Versteifungseinlage in einem vorhergehenden Verfahrensschritt direkt in der Spritzgußform herzustellen bzw. zu spritzen.

Weitere Einzelheiten und Merkmale der Erfindung sind aus der folgenden Beschreibung von Ausführungsbeispielen unter Bezugnahme auf die beigefügte Zeichnung ersichtlich. Es zeigen:
- Figur 1: ein erstes Ausführungsbeispiel einer Applikatorbürste im Längsschnitt,
- Figur 2: den Schnitt II-II in Figur 1,
- Figur 3: eine Außenansicht der Applikatorbürste gemäß Figur 1,
- Figur 4: eine alternative Ausgestaltung der Applikatorbürste gemäß der Figur 3,
- Figur 5: eine weitere Ausführungsform der Applikatorbürste in Außenansicht,
- Figur 6: einen Längsschnitt durch eine weitere Ausführungsform der Applikatorbürste,
- Figur 7: das Detail VII in Figur 6,
- Figur 8: eine weitere Ausführungsform einer Applikatorbürste im Längsschnitt,
- Figur 9: eine weitere Ausführungsform der Applikatorbürste im Längsschnitt,
- Figur 10: das Detail X in Figur 9,
- Figur 11: eine weitere Ausführungsform der Applikatorbürste in teilweise geschnittener Darstellung,
- Figur 12: das Detail XII in Figur 11,
- Figur 13: eine alternative Ausgestaltung der Applikatorbürste im Längsschnitt,
- Figur 14: das Detail XIV in Figur 13,
- Figur 15: eine weitere Ausgestaltung der Applikatorbürste in Seitenansicht,
- Figur 16: eine Weiterbildung der Applikatorbürste im Längsschnitt,
- Figur 17: eine alternative Ausgestaltung der Applikatorbürste im Längsschnitt,
- Figur 18: das Detail XIII in Figur 17,
- Figur 19: eine weitere Ausführungsform der Applikatorbürste im Längsschnitt,
- Figur 20: eine Weiterbildung der Applikatorbürste gemäß Figur 19,
- Figur 21: eine Applikatorbürste mit Gehäuse in ausgefahrener Stellung,
- Figur 22: die Applikatorbürste gemäß Figur 21 in teilweise eingezogener Stellung,
- Figur 23: die Verschlußmembran des Gehäuses und
- Figur 24: einen Längsschnitt durch eine weitere Ausführungsform einer Applikationsbürste.

Die in den Figuren 1 bis 3 dargestellte Applikatorbürste 10 für Mascara besitzt einen stabförmigen Träger 11, der auf seiner Außenseite eine Vielzahl von sich in verschiedene Richtungen radial nach außen erstreckenden Fingern 12 trägt. Der Träger 11 und die Finger 12 sind als einstückiges Kunststoffteil ausgebildet und bestehen aus einem weichelastischen Kunststoff und insbesondere einem Elastomer. Der hintere Endabschnitt 11a des Trägers ist fingerfrei und dient zur Befestigung des Trägers an einem Handgriff oder Betätigungsteil. An seinem vorderen Ende 11b verjüngt sich der Träger in bekannter Weise, wobei er an seiner Spitze abgerundet ist.

Die Finger 12 sind untereinander beabstandet und weisen einen sich zu ihrem freien Ende hin verjüngenden Querschnitt auf, wobei im vorliegenden Fall eine stetige Verjüngung vom Fuß des Fingers, d.h. dem Anschlußpunkt an dem Träger 11, bis zu seiner Spitze gegeben ist.

Wie insbesondere Figur 3 zeigt, sind die Finger 12 in einer spiralförmig um den Träger umlaufenden Reihe angeordnet, wobei im dargestellten Ausführungsbeispiel aufeinanderfolgende Finger 12 um einen Umfangswinkel von ca. 60° zueinander versetzt sind (siehe Figur 2), so daß die Applikatorbürste 10 einen sternförmigen Querschnitt mit sechs über den Umfang gleichverteilten Fingern 12 aufweist.

Das in Figur 4 dargestellte Ausführungsbeispiel unterscheidet sich von dem vorgenannten Ausführungsbeispiel dadurch, daß die Finger 12 in mehreren, in Axialrichtung des Trägers 11 beabstandeten Ebenen E1, E2, E3.. angeordnet sind, wobei die Anordnung der Finger 12 in den einzelnen Ebenen E1, E2, E3... gleich ist, so daß die Finger in mehreren in Längsrichtung des Trägers 11 verlaufenden Reihen fluchtend angeordnet sind. Auch hierbei sind in jeder Ebene sechs über den Umfang des Trägers gleichmäßig verteilte Finger vorgesehen.

Während bei den bisher beschriebenen Ausführungsbeispielen die Finger sämtlich kegelförmig oder pyramidenförmig ausgebildet waren, zeigt Figur 5 eine Applikatorbürste, bei der auf dem Träger 11 Finger 12 mit unterschiedlichen Querschnittsformen angeordnet sind. Wie Figur 5 zeigt, kann es sich dabei um kreisförmige, dreieckförmige, kreuzförmige, ringförmige, C-förmige, Y-förmige, quadratische oder rechteckige Querschnitte handeln.

Die Figuren 6 und 7 zeigen eine Applikatorbürste 10, bei der auf dem Träger 11 zwei axial hintereinanderliegende Bereiche B1 und B2 vorgesehen sind, in denen die Finger mit unterschiedlichem gegenseitigen Abstand angeordnet sind. Während die Finger in dem vorderen, die Spitze des Trägers 11 einschließenden Bereich B2 einen relativ breiten Fußabschnitt aufweisen, sind sie im axial anschließenden hinteren Bereich B1 schmaler, d.h. mit einem kleineren Fußabschnitt ausgebildet, so daß dort die Fingerdichte erhöht ist. In beiden Abschnitten weisen die Finger die gleiche radiale Länge auf.

Wie die Figur 7 zeigt, ist der Abstand A zwischen benachbarten Fingern in deren Fußbereich so gewählt, daß ein einzelnens Haar H in den Zwischenraum zwischen zwei Fingern 12 bis zu deren Fuß eindringen kann. Insbesondere liegt der Abstand im Bereich von 0,03 mm bis 0,1 mm und beträgt insbesondere ca. 0,05 mm, was der durchschnittlichen Stärke in einer Wimper oder einer Augenbraue entspricht. Eine entsprechende Ausgestaltung ist sowohl bei den Fingern im Bereich B1 als auch bei denen im Bereich B2 gegeben.

Figur 8 zeigt eine Applikatorbürste 10, bei der in Längsrichtung abwechselnd lange und kurze Finger aufeinanderfolgende angeordnet sind, wobei die kurzen Finger etwa die Hälfte oder 2/3 der Länge der langen Finger einnehmen.

Die Figuren 9 und 10 zeigen eine Applikatorbürste 10, bei der die Finger oberflächlich strukturiert sind. Wie die Detaildarstellung in Figur 10 zeigt, können dabei gewellte Finger 12a oder auch oberflächlich gezahnte Finger 12b vorgesehen sein.

Gemäß der Darstellung in den Figuren 11 und 12 ist eine Applikatorbürste vorgesehen, bei der die Finger 12 auf ihrer Oberfläche kleine Vertiefungen 14 aufweisen, in denen aufzutragendes Mittel, beispielsweise Mascara aufgenommen werden kann. Bei der Benutzung der Applikatorbürste 10 wird die Mascara wieder aus den Vertiefungen abgegeben.

Bei der Weiterbildung gemäß den Figuren 13 und 14 ist vorgesehen, daß die Finger an ihren äußeren freien Enden über einen sehr kurzen radialen Bereich mehrfach gespalten sind, so daß an ihrer Spitze büschelartige Tentakeln 15 ausgebildet sind, die die Kämmwirkung erhöhen.

Figur 15 zeigt eine Applikatorbürste, bei der auf dem Träger 11 Finger 12 aus unterschiedlichen Kunststoffmaterialien aufgespritzt sind, die für den Betrachter unterscheidbar sind. Im dargestellten Ausführungsbeispiel wechseln sich Finger unterschiedlichen Materials in Axialrichtung des Trägers ab, jedoch können auch bereichsweise Finger aus einem einheitlichen Kunststoff-Material vorgesehen sein.

Während bei den bisherigen Ausführungsbeispielen die Finger immer nur radial von dem Träger hervorstehen, zeigt Figur 16 eine Applikatorbürste 10, bei der zusätzlich am vorderen Ende des Trägers 11 mehrere sich axial erstreckende Finger 13 angeformt sind, die mit dem Träger 11 und den Fingern 12 ein einheitliches Kunststoff-Bauteil bilden.

Die Figuren 17 und 18 zeigen ein Zuführsystem für Mascara zu den einzelnen Fingern 12. Zu diesem Zweck ist in dem Träger 11 ein Axialkanal 16 vorgesehen, der von einem nicht dargestellten Vorratsbehälter mit Mascara versorgt werden kann, wie durch die Pfeile angedeutet ist. Die Finger besitzen innere Austrittskanäle 18, die an ihrer Innenseite mit dem Axialkanal 16 in Verbindung stehen und in der Spitze der Finger 12 münden. Darüber hinaus sind weitere Austrittskanäle 17 vorgesehen, die zwischen zwei benachbarten Fingern in deren Fußbereich münden. Die Mascara kann durch die Austrittskanäle 17 und 18 von dem Axialkanal 16 auf die Außenseite der Applikatorbürste gelangen, wie in den Figuren angedeutet ist.

Die Figuren 19 und 20 zeigen jeweils eine Applikatorbürste 10, die an ihrer Spitze einen ausfahrbaren Zusatzapplikator 21 bzw. 22 besitzt. Die Applikatorbürste 10 gemäß Figur 19 weist in dem Träger 11 einen inneren Axialkanal 20 auf, in dem ein Haltestab 19 verschieblich geführt ist, der an seinem vorderen Ende einen Zusatzapplikator 21 trägt. Der Zusatzapplikator kann durch Verschieben des Haltestabs 19 am vorderen Ende der Applikatorbürste 10 ausgefahren werden, wie es in Figur 19 dargestellt ist, oder durch Zurückziehen des Haltestabs 19 im Inneren des Trägers 11 aufgenommen werden.

Figur 20 zeigt eine Weiterbildung der Applikatorbürste gemäß Figur 19, wobei hier zwei koaxiale Haltestäbe 19 und 23 vorgesehen sind, die an ihrem vorderen Ende jeweils einen Zusatzapplikator 21 bzw. 22 tragen. Die beiden Haltestangen 19 und 23 sind sowohl relativ zueinander als auch relativ zum Träger 11 verschiebbar, so daß beide Zusatzapplikatoren 21 und 22 wahlweise einzeln oder zusammen ausfahrbar bzw. einziehbar sind.

Die Figuren 21 und 22 zeigen eine bereits beschriebene Applikatorbürste in der Ausgestaltung gemäß Figur 1, die an dem hinteren Ende 11a ihres Trägers 11 mit einem Führungsteil 24 verbunden ist, das verschieblich in einem Gehäuse 25 aufgenommen ist. Das Führungsteil 24 steht mit einem Betätigungsabschnitt 24a auf der Außenseite des Gehäuses 25 vor, so daß in Benutzer das Führungsteil 24 durch Verschieben des Betätigungsabschnitts 24a innerhalb des Gehäuses 25 zwischen einer in Figur 21 dargestellten Betriebsstellung, in der die Applikatorbürste 10 auf der Außenseite des Gehäuses 25 angeordnet ist, und einer Aufbewahrungsstellung verstellen kann, in der die Applikatorbürste 10 vollständig in das Gehäuse 25 eingezogen ist. Einen Zwischenzustand beim Einziehen der Applikatorbürste zeigt Figur 22.

An seinem vorderen Ende ist das Gehäuse 25 mittels einer gestrichelt angedeuteten Membran 26 verschlossen, die entsprechend der Ausrichtung der Finger 12 auf dem Träger 11 kreuzweise geschlitzt ist (siehe Figur 23), wobei die Schlitze 27 jedoch so eng sind, daß die Membran 26 im unverformten Zustand den Innenraum des Gehäuses 25 gegenüber der Umgebung abdichtet.

Innerhalb des Gehäuses 25 ist Mascara angeordnet, die von den Fingern 12 aufgenommen werden kann. Beim Ausfahren der Applikatorbürste 10 wird überschüssige Mascara durch die von den Schlitzen 27 definierten Membranlappen abgestreift, so daß zur Aufbringung der Mascara eine ausreichende Menge in den Fußbereichen zwischen den Fingern 12 vorhanden ist.

Figur 24 zeigt eine alternative Ausgestaltung einer Applikatorbürste 10, die eine stabförmige Versteifungseinlage 28 aus einem faserverstärkten Kunststoff besitzt. Die Versteifungseinlage 28 ist über einen Teil ihrer Länge mit dem elastomeren Kunststoff des Trägers 11 sowie der einstückig daran angeformten Finger 12 umspritzt, wobei die Versteifungseinlage 28 mit ihrem einen Ende in dem Träger 11 angeordnet ist und mit ihrem entgegengesetzten Ende aus diesem hervorsteht, so daß der hervorstehende Teil einen Halte- oder Befestigungsabschnitt 28a bildet, an dem die Applikatorbürste von einem Benutzer entweder direkt erfaßt oder an einem weiteren Griff- oder Halteteil angebracht werden kann. Wie der Figur zu entnehmen ist, erstreckt sich die Versteifungseinlage 28 zentrisch in dem Träger 11 über ca. 80% dessen Länge, wobei der Außendurchmesser des Trägers etwa das 3,0- bis 3,5-fache des Durchmessers der Versteifungseinlage 28 beträgt, so daß die Versteifungseinlage mit dem elastischen Kunststoffmaterial des Trägers 11 in einer Stärke überdeckt ist, die dem 1,0- bis 1,2-fachem des Durchmessers der Versteifungseinlage 28 entspricht. Das vordere, im Träger 11 liegende Ende der Versteifungseinlage 28 weist einen ausreichenden Abstand vom vorderen Ende des Trägers 11 auf, um diesem eine ausreichende Flexibilität zu verleihen.

## Patentansprüche

1. Applikatorbürste für flüssige oder pastöse Mittel, insbesondere für dekorative Kosmetika wie Mascara, mit einem stabförmigen Träger (11), der auf seiner Außenseite eine Vielzahl von in verschiedene Richtungen radial vorstehenden Fingern (12) mit einem sich zum freien Ende hin verjüngenden Querschnitt aufweist, die in gegenseitigem Abstand angeordnet sind und zusammen mit dem Träger (11) aus einem weich-elastischen Kunststoff, insbesondere einem elastomeren Kunststoff, bestehen, **dadurch gekennzeichnet, daß** die Finger (12) kegelförmig ausgebildet und aufgespritzt sind.

2. Applikatorbürste nach Anspruch 1, **dadurch gekennzeichnet, daß** in dem Träger (11) zumindest eine örtliche Versteifungseinlage (28) angeordnet ist.

3. Applikatorbürste nach Anspruch 2, **dadurch gekennzeichnet, daß** die Versteifungseinlage (28) stabförmig ausgebildet ist und sich in Längsrichtung des Trägers (11) erstreckt.

4. Applikatorbürste nach Anspruch 2 oder 3, **dadurch gekennzeichnet, daß** die Versteifungseinlage (28) aus dem Träger (11) hervorsteht, wobei der hervorstehende Teil der Versteifungseinlage (28) einen Halte- oder Befeetigungsabschnitt (28a) bildet.

5. Applikatorbürste nach einem der Ansprüche 2 bis 4, **dadurch gekennzeichnet, daß** die Versteifungseinlage (28) aus einem Kunststoff besteht und daß der Träger (11) mit den Fingern (12) auf die Versteifungseinlage (28) aufgespritzt ist.

6. Applikatorbürste nach Anspruch 5, **dadurch gekennzeichnet, daß** die Versteifungseinlage (28) aus faserverstärktem Kunststoff, insbesondere Polypropylen, besteht.

7. Applikatorbürste nach einem der Ansprüche 2 bis 6, **dadurch gekennzeichnet, daß** sich die Versteifungseinlage (28) über mehr als die halbe Länge des Trägers (11) erstreckt.

8. Applikatorbürste nach einem der Ansprüche 1 bis 7, **dadurch gekennzeichnet, daß** auf dem Träger (11) Finger (12) mit unterschiedlichen Querschnittsformen angeordnet sind.

9. Applikatorbürste nach einem der Ansprüche 1 bis 7, **dadurch gekennzeichnet, daß** die Finger (12) in mehreren, in Axialrichtung des Trägers (11) beabstandeten Ebenen (E1, E2, E3) angeordnet sind.

10. Applikatorbürste nach Anspruch 9, **dadurch gekennzeichnet, daß** die Anordnung der Finger (12) in den einzelnen Ebenen (E1, E2, E3) gleich ist.

11. Applikatorbürste nach einem der Ansprüche 1 bis 10, **dadurch gekennzeichnet, daß** die Finger (12) in mehreren, in Längsrichtung des Trägers (11) verlaufenden Reihen fluchtend angeordnet sind.

12. Applikatorbürste nach einem der Ansprüche 1 bis 11, **dadurch gekennzeichnet, daß** die Finger (12) in zumindest einer spiralförmig um den Träger (11) umlaufenden Reihe angeordnet sind.

13. Applikatorbürste nach einem der Ansprüche 1 bis 12, **dadurch gekennzeichnet, daß** der Abstand zwischen benachbarten Fingern (12) in deren Fußbereich zwischen 0,03 mm und 0,1 mm liegt und insbesondere ca. 0,05 mm beträgt.

14. Applikatorbürste nach einem der Ansprüche 1 bis 13, **dadurch gekennzeichnet, daß** die Finger (12) auf dem Träger (11) in zumindest zwei Bereichen (B1, B2) mit unterschiedlichem gegenseitigen Abstand angeordnet sind.

15. Applikatorbürste nach einem der Ansprüche 1 bis 14, **dadurch gekennzeichnet, daß** Finger (12) unterschiedlicher radialer Länge vorgesehen sind.

16. Applikatorbürste nach Anspruch 15, **dadurch gekennzeichnet daß** kurze und lange Finger (12) in Axialrichtung des Trägers (11) alternierend angeordnet sind.

17. Applikatorbürste nach einem der Ansprüche 1 bis 16, **dadurch gekennzeichnet, daß** die Finger (12) oberflächlich strukturiert sind.

18. Applikatorbürste nach einem der Ansprüche 1 bis 17, **dadurch gekennzeichnet, daß** die Finger (12) oberflächliche Vertiefungen (14) zur Aufnahme von aufzutragendem Mittel aufweisen.

19. Applikatorbürste nach einem der Ansprüche 1 bis 18, **dadurch gekennzeichnet, daß** die Finger (12) an ihren freien Enden gespalten sind.

20. Applikatorbürste nach einem der Ansprüche 1 bis 19, **dadurch gekennzeichnet, daß** auf dem Träger (11) Finger (12) aus unterschiedlichen Kunststoff-Materialien angeordnet sind.

21. Applikatorbürste nach einem der Ansprüche 1 bis 20, **dadurch gekennzeichnet, daß** am vorderen freien Ende des Trägers (11) mehrere sich axial erstreckende Finger (13) angeformt sind.

22. Applikatorbürste nach einem der Ansprüche 1 bis 21, **dadurch gekennzeichnet, daß** der Träger (11) einen inneren Axialkanal (16) besitzt, in dem das aufzutragende Mittel zuführbar ist, und daß in den Fingern (12) und/oder in den dazwischenliegenden Abschnitten Austrittskanäle (17, 18) ausgebildet sind, die den Axialkanal (16) mit der Außenseite der Applikatorbürste verbinden.

23. Applikatorbürste nach einem der Ansprüche 1 bis 22, **dadurch gekennzeichnet, daß** der Träger (11) einen inneren Axialkanal (20) besitzt, in dem eine Halterung (19; 19, 23) zumindest eines Zusatzapplikators (21; 21, 22) axial verschieblich geführt ist, so daß der Zusatzapplikator (21; 21, 22) am vorderen Ende der Applikatorbürste ausfahrbar oder in den Axialkanal (20) einziehbar ist.

24. Applikatorbürste nach Anspruch 23, **dadurch gekennzeichnet, daß** zwei koaxiale Halterungen (19, 23) vorgesehen sind, die an ihrem vorderen Ende jeweils einen Zusatzapplikator (21, 22) tragen und relativ zueinander sowie relativ zum Träger (11) axial verschieblich sind.

25. Applikatorbürste nach einem der Ansprüche 1 bis 24, **dadurch gekennzeichnet, daß** der Träger (11) an seinem hinteren Ende ein Führungsteil (24) aufweist, das in einem Gehäuse (25) verschieblich aufgenommen ist, wobei der Träger (11) mit den Fingern (12) durch Verschieben des Führungsteils (24) zwischen einer aus dem Gehäuse (25) hervorstehenden Stellung und einer in das Gehäuse (15) eingezogenen Stellung verstellbar ist.

26. Applikatorbürste nach Anspruch 25, **dadurch gekennzeichnet, daß** am Gehäuse (25) eine vom Träger (11) durchdringbare Abstreifer-Membran (26) angeordnet ist, die einen Durchgang (27) entsprechend der Anordnung der Finger (12) am Träger (11) aufweist.

27. Applikatorbürste nach Anspruch 26, **dadurch gekennzeichnet, daß** der Durchgang mehrere sich radial erstreckende, enge Schlitze (27) umfaßt.

28. Verfahren zur Herstellung einer Applikatorbürste nach einem der Ansprüche 1 bis 27, wobei in einer Spritzgußform eine aus einem ersten Kunststoff bestehende Versteifungseinlage (28) zur Bildung des Trägers (11) und der einstückig damit verbundenen, kegelförmigen Finger (12) mit einem elastischen zweiten Kunststoff umspritzt wird.

29. Verfahren nach Anspruch 28, **dadurch gekennzeichnet, daß** die Versteifungseinlage (28) in der Spritzgußform hergestellt wird.

30. Verfahren nach Anspruch 28 oder 29, **dadurch gekennzeichnet, daß** der zweite Kunststoff ein elastomerer Kunststoff ist.

## Claims

1. Applicator brush for liquid or pasty means, in particular for decorative cosmetics such as mascara, with a rod-shaped support (11) whose outer side has a plurality of fingers (12) having a cross-section which tapers towards the free end, which radially project in different directions, which are disposed at mutual separations, and which are made, together with the support (11) from a soft-elastic plastic material, in particular, an elastomeric plastic material, **characterized in that** the fingers (12) are injected and are conical in shape.

2. Applicator brush according to claim 1, **characterized in that** at least one local reinforcing insert (28) is disposed in the support (11).

3. Applicator brush according to claim 2, **characterized in that** the reinforcing insert (28) is rod-shaped and extends in the longitudinal direction of the support (11).

4. Applicator brush according to claim 2 or 3, **characterized in that** the reinforcing insert (28) projects past the support (11), wherein the projecting part of the reinforcing insert (28) forms a holding or mounting section (28a).

5. Applicator brush according to any one of the claims 2 through 4, **characterized in that** the reinforcing insert (28) consists of a plastic material and that the support (11) comprising the fingers (12) is injected onto the reinforcing insert (28).

6. Applicator brush according to claim 5, **characterized in that** the reinforcing insert (28) consists of fiber-reinforced plastic material, in particular polypropylene.

7. Applicator brush according to any one of the claims 2 through 6, **characterized in that** the reinforcing insert (28) extends over more than half the length of the support (11).

8. Applicator brush according to any one of the claims 1 through 7, **characterized in that** fingers (12) of different cross-sectional shapes are disposed on the support (11).

9. Applicator brush according to any one of the claims 1 through 7, **characterized in that** the fingers (12) are disposed in several planes (E1,E2,E3), mutually separated in the axial direction of the support (11).

10. Applicator brush according to claim 9, **characterized in that** the arrangement of the fingers (12) in the individual planes (E1,E2,E3) is identical.

11. Applicator brush according to any one of the claims 1 through 10, **characterized in that** the fingers (12) are aligned in several rows extending in the longitudinal direction of the support (11).

12. Applicator brush according to any one of the claims 1 through 11, **characterized in that** the fingers (12) are disposed in at least one row which spirals about the support (11).

13. Applicator brush according to any one of the claims 1 through 12, **characterized in that** the separation between neighboring fingers (12), in their foot regions, is between 0.03mm and 0.1mm, in particular approximately 0.05mm.

14. Applicator brush according to any one of the claims 1 through 13, **characterized in that**, in at least two regions (B1,B2), the fingers (12) are disposed on the support (11) at different mutual separations.

15. Applicator brush according to any one of the claims 1 through 14, **characterized in that** the fingers (12) have different radial lengths.

16. Applicator brush according to claim 15, **characterized in that** short and long fingers (12) are alternately disposed in the axial direction of the support (11).

17. Applicator brush according to any one of the claims 1 through 16, **characterized in that** the fingers (12) have a surface structure.

18. Applicator brush according to any one of the claims 1 through 17, **characterized in that** the fingers (12) have surface depressions (14) for receiving means to be applied.

19. Applicator brush according to any one of the claims 1 through 18, **characterized in that** the free ends of the fingers (12) are split.

20. Applicator brush according to any one of the claims 1 through 19, **characterized in that** fingers (12) of different plastic materials are disposed on the support (11) .

21. Applicator brush according to any one of the claims 1 through 20, **characterized in that** the front free end of the support (11) is provided with several fingers (13) extending in an axial direction.

22. Applicator brush according to any one of the claims 1 though 21, **characterized in that** the support (11) has an internal axial channel (16) in which the means to be applied can be supplied, and that outlet channels (17,18) are formed in the fingers (12) and/or in the intermediate sections which connect the axial channel (16) to the outside of the applicator brush.

23. Applicator brush according to any one of the claims 1 through 22, **characterized in that** the support (11) has an inner axial channel (20) in which a holding means (19;19,23) of at least one additional applicator (21;21,22) is axially displaceably guided such that the additional applicator (21;21,22) can be extended at the front end of the applicator brush or be withdrawn into the axial channel (20).

24. Applicator brush according to claim 23, **characterized by** two coaxial holding means (19,23) each of whose front ends are provided with an additional applicator (21,22) and which can be axially displaced relative to one another and relative to the support (11).

25. Applicator brush according to any one of the claims 1 through 24, **characterized in that** the rear end of the support (11) comprises a guiding part (24) which is displaceably accommodated in a casing (25), wherein the support (11) and fingers (12) can be adjusted through displacing the guiding part (24) between a position projecting past the casing (25) to a position withdrawn into the casing (15).

26. Applicator brush according to claim 25, **characterized in that** a wiper diaphragm (26) is disposed on the casing (25) which can be penetrated by the support (11) and which has a passage (27) which corresponds to the arrangement of the fingers (12) on the support (11).

27. Applicator brush according to claim 26, **characterized in that** the passage has several radially extending narrow slits (27).

28. Method for producing an applicator brush according to any one of the claims 1 through 27, wherein a reinforcing insert (28), which consists of a first plastic material, is surrounded, in an injection mold, with a second elastic plastic material for forming the support (11) and integral conical fingers (12).

29. Method according to claim 28, **characterized in that** the reinforcing insert (28) is produced in the injection mold.

30. Method according to claim 28 or 29, **characterized in that** the second plastic material is an elastomeric plastic material.

## Revendications

1. Brosse d'application pour produits liquides ou pâteux, en particulier pour cosmétiques de maquillage tels que le mascara, comprenant un support (11) en forme de tige présentant sur sa face externe une pluralité de doigts (12) en saillie radiale dans diverses directions dont la section va en se rétrécissant vers l'extrémité libre, doigts disposés à distance l'un de l'autre et réalisés, de même que le support (11), en une matière synthétique plastique et souple, en particulier une matière synthétique élastomère, **caractérisée en ce que** les doigts (12) sont conformés en cônes et moulés par injection.

2. Brosse d'application selon la revendication 1, **caractérisée en ce qu'**au moins un insert de rigidification (28) local est disposé dans le support (11).

3. Brosse d'application selon la revendication 2, **caractérisée en ce que** l'insert de rigidification (28) est conformé en tige et s'étend longitudinalement ausupport (11).

4. Brosse d'application selon la revendication 2 ou 3, **caractérisée en ce que** l'insert de rigidification (28) fait saillie hors du support (11), la partie en saillie de l'insert de rigidification (28) formant un bout de préhension ou de fixation (28a).

5. Brosse d'application selon l'une quelconque des revendications 2 à 4, **caractérisée en ce que** l'insert de rigidification (28) est réalisé dans une matière synthétique et **en ce que** l'ensemble du support (11) avec les doigts (12) est moulé par injection sur l'insert de rigidification (28).

6. Brosse d'application selon la revendication 5, **caractérisée en ce que** l'insert de rigidification (28) est réalisé dans une matière synthétique renforcée par des fibres, en particulier en polypropylène.

7. Brosse d'application selon l'une quelconque des revendications 2 à 6, **caractérisée en ce que** l'insert de rigidification (28) s'étend au-delà de la moitié de la longueur du support (11).

8. Brosse d'application selon l'une quelconque des revendications 1 à 7, **caractérisée en ce que** des doigts (12) de formes de section variables sont disposés sur le support (11).

9. Brosse d'application selon l'une quelconque des revendications 1 à 7, **caractérisée en ce que** les doigts (12) sont disposés dans différents plans (E1,E2,E3) distants les uns des autres en direction axiale du support (11).

10. Brosse d'application selon la revendication 9, **caractérisée en ce que** la disposition des doigts (12) dans chacun des plans (E1,E2,E3) est identique.

11. Brosse d'application selon l'une quelconque des revendications 1 à 10, **caractérisée en ce que** les doigts (12) sont disposés alignés en plusieurs rangées s'étendant longitudinalement au support (11).

12. Brosse d'application selon l'une quelconque des revendications 1 à 11, **caractérisée en ce que** les doigts (12) sont disposés en au moins une rangée s'étendant sous forme hélicoïdale autour du support (11).

13. Brosse d'application selon l'une quelconque des revendications 1 à 12, **caractérisée en ce que** la valeur de l'intervalle entre des doigts (12) contigus est comprise entre 0,03 mm et 0,1 mm et correspond plus particulièrement à 0,05 mm dans la zone de leur base.

14. Brosse d'application selon l'une quelconque des revendications 1 à 13, **caractérisée en ce que** les doigts (12) sont disposés sur le support (11) en au moins deux zones (B1,B2) à une distance mutuelle variable.

15. Brosse d'application selon l'une quelconque des revendications 1 à 14, **caractérisée en ce que** l'on prévoit des doigts (12) de longueur radiale variable.

16. Brosse d'application selon la revendication 15, **caractérisée en ce que** des doigts (12) courts et longs sont disposés en alternance dans le sens longitudinal du support (11).

17. Brosse d'application selon l'une quelconque des revendications 1 à 16, **caractérisée en ce que** les doigts (12) présentent une surface structurée.

18. Brosse d'application selon l'une quelconque des revendications 1 à 17, **caractérisée en ce que** les doigts (12) présentent en surface des évidements (14) destinés à recevoir le produit à appliquer.

19. Brosse d'application selon l'une quelconque des revendications 1 à 18, **caractérisée en ce que** les doigts (12) sont fendus à leurs extrémités libres.

20. Brosse d'application selon l'une quelconque des revendications 1 à 19, **caractérisée en ce que** des doigts (12) en différents matériaux synthétiques sont disposés sur le support (11).

21. Brosse d'application selon l'une quelconque des revendications 1 à 20, **caractérisée en ce que** plusieurs doigts (13) s'étendant axialement sont conformés sur l'extrémité libre avant du support (11).

22. Brosse d'application selon l'une quelconque des revendications 1 à 21, **caractérisée en ce que** le support (11) présente un canal axial (16) interne dans lequel on peut introduire le produit à appliquer, et **en ce que** des canaux de sortie (17,18) sont conformés dans les doigts (12) et/ou dans les zones intermédiaires, canaux reliant le canal axial (16) à la face externe de la brosse d'application.

23. Brosse d'application selon l'une quelconque des revendications 1 à 22, **caractérisée en ce que** le support (11) comprend un canal axial (20) interne, dans lequel est guidée à coulissement axial une tige de support (19; 19,23) pour au moins un applicateur supplémentaire (21; 21,22), de manière que l'applicateur supplémentaire (21; 21,22) puisse être dégagé par l'extrémité avant de la brosse d'application ou rentré dans le canal axial (20).

24. Brosse d'application selon la revendication 23, **caractérisée en ce que** l'on prévoit deux tiges de support (19,23) coaxiales, portant chacune à leur extrémité avant un applicateur supplémentaire (21,22) et coulissables axialement l'une par rapport à l'autre et par rapport au support (11).

25. Brosse d'application selon l'une quelconque des revendications 1 à 24, **caractérisée en ce que** le support (11) présente à son extrémité arrière une pièce de guidage (24) montée coulissante dans un logement (25), le support (11) portant les doigts (12) étant coulissable par déplacement de la pièce de guidage (24) entre une position saillante hors du logement (25) et une position en retrait dans le logement (15).

26. Brosse d'application selon la revendication 25, **caractérisée en ce qu'**une membrane de raclage (26) dans laquelle le support (11) peut pénétrer est disposée sur le logement (25), membrane présentant un passage (27) correspondant à la disposition des doigts (12) sur le support (11).

27. Brosse d'application selon la revendication 26, **caractérisée en ce que** le passage présente plusieurs fentes (27) étroites s'étendant radialement.

28. Procédé de fabrication d'une brosse d'application selon l'une quelconque des revendications 1 à 27, dans lequel on enrobe d'une deuxième matière synthétique élastique par injection dans un moule d'injection un insert de rigidification (28) réalisé dans une première matière synthétique pour former le support (11) et les doigts (12) coniques reliés d'une seule pièce à celui-ci.

29. Procédé selon la revendication 28, **caractérisé en ce que** l'insert de rigidification (28) est moulé par injection.

30. Procédé selon la revendication 28 ou 29, **caractérisé en ce que** la deuxième matière synthétique est une matière synthétique élastomère.
